# EUROPÄISCHE PATENTSCHRIFT

(11) **EP 0 295 394 B1**
(45) Veröffentlichungstag und Bekanntmachung des Hinweises auf die Patenterteilung: **04.09.1991**
(21) Anmeldenummer: 88106465.3
(22) Anmeldetag: 22.04.1988
(51) Int. Cl.: B65H 54/34

(54) **Verfahren und Vorrichtung zum Herstellen einer Fadenreserve**
Method and apparatus for forming a thread reserve winding
Méthode et dispositif de formation d'une réserve de fil

(30) Priorität: 17.06.1987 DE 3720220; 02.10.1987 DE 3733353
(43) Veröffentlichungstag der Anmeldung: 21.12.1988
(73) Patentinhaber: W. SCHLAFHORST AG & CO., D-41061 Mönchengladbach (DE)
(72) Erfinder: Grecksch, Hans, D-4050 Mönchengladbach 5 (DE); Bertrams, Josef, D-5144 Wegberg (DE); Bucken, Rene, D-4155 Grefrath 1 (DE)

(56) Entgegenhaltungen:
- DE-A- 2 503 299
- DE-A- 2 622 300
- DE-A- 3 344 645
- DE-B- 2 330 961
- DE-B- 2 936 392

## Beschreibung

Die Erfindung betrifft ein Verfahren zum Herstellen einer Fadenreserve auf dem Hülsenende eine Kreuzspule, bestehend aus mehreren, nicht zum Kreuzspulenwickel gehörenden Windungen, wobei der Faden vom Hülsenrand aus bis zum Anfangspunkt der ersten Windung der Fadenreserve geleitet und dann der Faden in sich gegenseitig nicht überkreuzenden Windungen, das Fadenende kreuzend und festhaltend, in Richtung auf den Hülsenrand zu abgelegt wird, sowie eine Vorrichtung zur Durchführung des Verfahrens.

Bei der Weiterverarbeitung von Kreuzspulen ist es hilfreich, wenn auf einem der Hülsenenden eine Fadenreserve gebildet wird, die außerhalb des eigentlichen Wickelkörpers liegt. Diese Fadenreserve kann zum Anknüpfen an andere Fäden ablaufender Spulen oder zum Einführen in weiterverarbeitende Maschinen genutzt werden, ohne daß dazu auf den eigentlichen Wickelkörper zurückgegriffen werden muß. Wird aber eine Fadenreserve gebildet, indem der Fadenanfang als Sehne zwischen Hülsenteller und Hülsenrand in den Spulenrahmen eingespannt wird und werden danach beide Sehnenenden mit mehreren Lagen der Reservewicklung überspult, so laufen die Windungen mehr oder weniger zufällig auf die Hülse auf. In vielen Fällen ist die Fadensehne nicht fixiert und löst sich. Dies kann zum Verlust der gesamten Reservewicklung führen.

Es ist deshalb aus der DE-A1 25 03 299 bekannt, Fadenreserven auf den Hülsenenden zu bilden, wobei der Faden an einer Stelle zwischen dem auf der Spulenhülse vorgesehenen Bereich der Resevewicklung und dem Wickelkörper aufgebracht und danach in Richtung auf den Hülsenrand zugeführt wird, wobei das freie Fadenende mit gegenseitig sich nicht überkreuzenden Windungen festgelegt wird. Die Bildung einer Fadenreserve ist ein zusätzlicher Arbeitsschritt vor dem eigentlichen Spulen. Wird er an der Spulstelle selbst durchgeführt, so müssen an jeder Spulstelle Mittel zur Bildung der Fadenreserve vorhanden sein.

Aus der DE-A1 33 44 645 ist eine Vorrichtung zum Bilden einer Fadenreservewicklung bekannt, bei der ebenfalls die Bildung der Fadenreserve an der jeweiligen Spulstelle selbst erfolgt. Zur Bildung der Fadenreserve muß an jeder Spulvorrichtung ein zum Fangen des Fadens besonders ausgebildeter Spulteller des Spulenhalters vorgesehen sein, der radial ausgerichtete Schlitze zum Fangen des Fadens aufweist. Jede dieser Spulstellen erfordert somit zur Herstellung einer Fadenreserve eine zusätzliche apparative Ausstattung.

Eine Fadenreserve soll möglichst nur eine solche Anzahl von Fadenwindungen enthalten, wie für die weitere Handhabung unbedingt erforderlich ist. Die Anzahl der Windungen sollte immer gleich groß sein. Spulenhülsen mit unterschiedlich großen Fadenreserven erschweren die weitere Handhabung. Bei der Vorrichtung der DE-A1 33 44 645 wird die Größe der zu bildenden Fadenreserve nicht überwacht, was zu Fadenreserven mit unterschiedlichen Fadenlängen führen kann.

Der Erfindung liegt die Aufgabe zugrunde, eine leicht lösbare Fadenreserve zu bilden, die sich mit einfachen Mitteln in reproduzierbarer Güte herstellen läßt, ohne Einsatz der eigentlichen Spulstelle.

Gemäß der Erfindung wird diese Aufgabe dadurch gelöst, daß der Faden in einer Länge von mindestens einigen Zentimetern in ein zentrales, in einem rotierbaren Hülsenteller angeordnetes Saugrohr eingesaugt, dann eine Hülse zwischen diesen und einen weiteren rotierbaren Hülsenteller eingespannt und dabei der Faden zwischen Hülsenteller und Hülsenrand festgehalten wird. Dann wird in bekannter Weise der Faden vom Hülsenrand aus bis zum Ausgangspunkt der ersten Windung geleitet und die Fadenreserve aus einer vorgebbaren Anzahl von Windungen gebildet. Anschließend wird erfindungsgemäß entweder die Rotation der Hülse zum Stillstand gebracht, die Hülse ausgespannt und zum Hochwickeln der Kreuzspule an eine Hülsenaufnahmevorrichtung einer Spulstelle übergeben oder vor dem Stillstand der Hülse eine Mehrzahl von Kreuzlagen des späteren Kreuzspulenwickels auf die Hülse aufgebracht und erst danach die Hülse ausgespannt und an eine Hülsenaufnahmevorrichtung einer die Kreuzspule hochwickelnden Spulstelle übergeben.

Vorteilhaft wird die Fadenreserve an einer eigenen Spulstelle gebildet, außerhalb der Spulstelle, die mit der neuen Hülse beschickt werden soll. Außerdem sind sämtliche für diesen Fadenreservebildungsprozeß erforderlichen Einrichtungen an der Spulstelle nicht erforderlich, sondern nur einmal vorhanden..

Das erfindungsgemäße zentrale Saugrohr der Vorrichtung, das beispielsweise stationär zentral im Hülsenteller angeordnet sein kann, verhindert die Sehnenbildung des Fadens und die damit verbundenen Nachteile. Durch das Aufbringen von Anfangswindungen des Kreuzspulenwickels wird ein unbeabsichtigtes Wiederauflösen der Fadenreserve verhindert. Die Fadenreserve kann vom Ende her ohne Schwierigkeiten und ohne unzulässig hohe Fadenspannungen und die damit verbundene Gefahr von Beschädigungen aufgelöst werden. Der Faden wird unter den Windungen hervorgezogen, wobei die Windungen sich der Reihe nach auflösen und auch die letzte Windung dem Reservefaden noch Halt gibt.

Vorteilhaft wird nach dem Ausspannen der Hülse der Faden zwischen Saugrohr und Hülsenrand gekappt und dabei ein maximal 1 cm langer, unter den überspulenden Windungen der Fadenreserve herausragender Endabschnitt des Fadens gebildet. Das den Hülsenrand nunmehr nur noch geringfügig überragende Fadenende kann nicht mehr so leicht zerstört, abgequetscht oder beschädigt werden. Es wird im allgemeinen bei späteren Einspannvorgängen wegen seiner Kürze nicht mehr zwischen Hülsenrand und Hülsenteller eingequetscht.

Alternativ ist in Weiterbildung der Erfindung vorgesehen, daß nach dem Einspannen der Hülse zwischen die rotierbaren Hülsenteller beziehungsweise vor der Übergabe der mit der Fadenreserve vorgesehenen Hülse an die Hülsenaufnahmevorrichtung der Spulstelle der in das Saugrohr hinein eingesaugte, mindestens einige Zentimeter lange Endabschnitt des Fadens durch Umkehren der Saugströmung in die Hülse eingebracht wird. Dabei entsteht ein leicht auffindbares neues Fadenende und das entstandene Restfadenstück ist im Inneren der Hülse sicher deponiert und kann nicht so leicht eingespult werden.

Die erfindungsgemäße Vorrichtung zur Durchführung des Verfahrens besitzt eine besondere Spuleinrichtung, die nicht mit der Spuleinrichtung einer die Kreuzspule hochwickelnden Spulstelle identisch ist. Damit können die Spulstellen freigehalten werden von Vorrichtungsmerkmalen, die zur Bildung einer Fadenreserve auf dem Ende einer Spulenhülse erforderlich sind.

Die Spuleinrichtung besitzt eine eigene Antriebsvorrichtung für die Hülse und die Antriebsvorrichtung zwei rotierbar gelagerte Hülsenteller, von denen mindestens einer zwecks Aufnahme und Freigabe der Hülse längsverschiebbar ist. Die Vorrichtung ist mit einer Fadenleitautomatik, mit einem den Faden vom Hülsenrand aus zum Anfangspunkt der ersten Windung führenden Leitelement und einer den Faden anschließend Windung neben Windung in Richtung auf den Hülsenrand über das Fadenende leitenden Vorschubeinrichtung ausgestattet. Weiterhin besitzt sie eine Windungszähleinrichtung zum Zählen der Windungen der Fadenreserve, was ein genaues Abmessen der Fadenreserve ermöglicht. Die erforderliche Fadenreserve kann zuvor eingestellt werden und wird erfindungsgemäß dadurch eingehalten, daß ein Hülsenantriebselement der Antriebsvorrichtung durch die Windungszähleinrichtung steuerbar ist.

Die Antriebsvorrichtung kann beispielsweise so konstruiert sein, daß sie einen der beiden Hülsenteller antreibt. Sie kann aber auch so konstruiert sein, daß sie mit einem Reibrad die Hülse selbst antreibt.

In Weiterbildung der Erfindung besitzt die Spuleinrichtung zum Herstellen eines maximal 1 cm unter den überspulenden Windungen der Fadenreserve herausragenden Endabschnittes des Fadenendes eine in der Nähe des Hülsenrandes operierende Trennvorrichtung zum Kappen überschüssiger Fadenlänge.

In Weiterbildung der Erfindung besitzt einer der beiden rotierbaren Hülsenteller ein zentrales, an eine Saugluftquelle angeschlossenes und mit einer gegen das Hülseninnere gerichteten Ansaugöffnung versehenes Saugrohr zum Ansaugen eines mit der Ablaufspule einer Spulstelle verbundenen Fadens, aus dem nach dem Ansaugen und nach dem Einspannen der Hülse zwischen die Hülsenteller die Fadenreserve entsteht. Als Saugluftquelle kann beispielsweise ein Injektor dienen.

In Weiterbildung der Erfindung besitzen die beiden rotierbar gelagerten Hülsenteller zum Deponieren des Endabschnittes des Fadenendes im Inneren der Hülse Luftdurchtrittsbohrungen. Zugleich weist das Saugrohr ein wahlweise auf die Saugluftquelle auf Absperrstellung und auf eine Druckluftquelle stellbares Ventil auf. Durch Stellen des Ventils aus der Absperrstellung heraus auf Saugen kann ein dem Saugrohr vorgelegtes, von einer Ablaufspule kommendes Fadenende angesaugt werden. Nach dem Bilden der Fadenreserve oder auch schon während des Bildens der Fadenreserve, nachdem der Faden zwischen Hülsenrand und Hülsenteller eingeklemmt ist, kann das Ventil auf Blasen gestellt und dadurch die angesaugte Fadenlänge in das Innere der Hülse eingeblasen werden.

In Weiterbildung der Erfindung ist vorgesehen, daß die Vorrichtung Bestandteil einer fahrbaren, von Spulstelle zu Spulstelle einer Kreuzspulen herstellenden Maschine wanderfähigen Bedienungsvorrichtung ist und mit deren Hülsengreifeinrichtung insofern zusammenarbeitet, als die Hülsengreifeinrichtung eine leere Hülse aus einem Hülsenmagazin entnimmt und den Hülsentellern der Spuleinrichtung vorlegt, während des Bildens der Fadenreserve die Hülse freigibt, danach wieder erfaßt und einer Hülsenaufnahmevorrichtung einer Spulstelle der Kreuzspulen herstellenden Maschine vorlegt. Das Hülsenmagazin befindet sich wahlweise an der Spulstelle oder an der wanderfähigen Bedienungsvorrichtung. Die Bedienungsvorrichtung ist zweckmäßig als Spulenwechselvorrichtung ausgebildet.

Anhand eines zeichnerisch dargestellten Ausführungsbeispiels wird die Erfindung naher beschrieben und erläutert.
- Fig. 1: zeigt in Seitenansicht Teile einer Spulstelle und einer von Spulstelle zu Spulstelle wanderfähigen Bedienungsvorrichtung.
- Fig. 2: zeigt weitere Einzelheiten der Bedienungsvorrichtung.
- Fig. 3: zeigt an der Bedienungsvorrichtung die Vorrichtung zum Herstellen einer Fadenreserve in Vorderansicht.
- Fig. 4: zeigt in Seitenansicht den Fadenlauf während des Bildens der Fadenreserve.
- Fig. 5: zeigt das Legen der ersten Windung der Fadenreserve.
- Fig. 6: zeigt den Zustand der Hülse und der Vorrichtung nach dem Herstellen der Fadenreserve.

Fig. 1 zeigt die Spulstelle 1 einer Kreuzspulen herstellenden Maschine. Es handelt sich um einen Kreuzspulautomaten, der eine Mehrzahl gleichartiger Spulstellen besitzt, die in Blickrichtung hintereinander liegen sollen. Das Maschinengestell 2 der Spulstelle 1 trägt unter anderem eine Nutentrommel 3 zum Antreiben der herzustellenden Kreuzspule und als Hülsenaufnahmevorrichtung einen schwenkbaren Spulenrahmen 4, der zwischen rotierbaren Hülsentellern 5 die Hülse eingespannt hält, auf der später der Kreuzspulenwickel hochgewickelt werden soll.

Fig. 1 zeigt, daß der Spulenrahmen 4 hochgeschwenkt ist und noch keine Hülse aufgenommen hat. Eine Hülse 6 befindet sich im Bereich einer wanderfähigen Bedienungsvorrichtung 9, zwei weitere Hülsen 7 und 8 liegen noch in einem Hülsenmagazin 10 der Spulstelle 1. Es handelt sich um konische Hülsen zum Wickeln konischer Kreuzspulen. Das Hülsenmagazin 10 besitzt zwei Kufen 11 und 12, auf denen die Hülsen aufliegen. Nach außen hin sind die Kufen 11 und 12 durch Seitenwände 13 und 14 begrenzt.

Bei der Bedienungsvorrichtung 9 handelt es sich um einen automatischen Kreuzspulenwechsler. Er hat die Aufgabe, eine fertiggewickelte Kreuzspule aus dem Spulenrahmen 4 zu entfernen und an ihre Stelle eine mit einer Fadenreserve 15 (Fig. 6) versehene Hülse, beispielsweise die Hülse 6, dem Spulenrahmen 4 vorzulegen, der die Hülse dann zwischen seine Hülsenteller 5 einspannt und gegen die rotierbare Nutentrommel 3 zur Anlage bringt. Die Fadenreserve 15 wird aus dem von einer hier nicht dargestellten Ablaufspule nachlieferbaren Faden 16 (Fig. 6) gebildet, so daß nach dem Einspannen der Hülse 6 in den Spulenrahmen 4 und nach dem Herstellen des Friktionskontakts zwischen Nutentrommel 3 und Hülse 6 das Wickeln einer Kreuzspule beginnen kann.

Gemäß Fig. 1 besitzt die Bedienungsvorrichtung 9 unter anderem eine insgesamt mit 17 bezeichnete Hülsengreifeinrichtung. Die Hülsengreifeinrichtung 17 besitzt einen um die Schwenkachse 18 schwenkbaren Arm 19, an dem ein um die Drehachse 20 drehbarer Kops 21 gelagert ist. Eine Klinke 22 ist in der Lage, den Kopf 21 mit Hilfe von Rasten 23 in definierten Stellungen festzuhalten. Im übrigen ist der Kopf gegen den Uhrzeigersinn drehbar.

Im Kopf 21 sind zwei gegensinnig drehbare Wellen 24, 25 befestigt, die Finger 26, 27, 28 tragen, welche eine Hülse ergreifen und festhalten können.

Fig. 1 zeigt, daß die Finger 26 bis 28 der Hülsengreifeinrichtung 17 die Hülse 6 aus dem Hülsenmagazin 10 entnommen und die Hülsenlängsachse mit der Längsachse 29 einer besonderen Spuleinrichtung 30 (Fig. 2, Fig. 3) zur Deckung gebracht haben.

Fig. 3 deutet an, daß das Gehäuse 9′, 9˝ der Bedienungsvorrichtung 9 portalähnlich ausgebildet ist, was die strichpunktierte Linie 31 andeuten soll. Wegen der großen Portalhöhe ist es nicht möglich, das ganze Portal in Fig. 3 darzustellen. Die Bedienungsvorrichtung 9 ist in bekannter Weise auf Schienen verfahrbar. Schienen und Fahrgestelle befinden sich oben außerhalb der Zeichenebene.

Insbesondere Fig. 3 zeigt, daß die Spuleinrichtung 30 eine insgesamt mit 32 bezeichnete Antriebsvorrichtung für die Hülse 6 besitzt. Die Antriebsvorrichtung 32 weist zwei rotierbar gelagerte Hülsenteller 33 und 34 auf, die beide zwecks Aufnahme und Freigabe der Hülse 6 längsverschiebbar sind. Der Hülsenteller 33 hat eine ins Freie führende Luftdurchtrittsbohrung 77. Er sitzt am Ende einer Welle 35, die gemäß Fig. 5 mit einem Hülsenantriebselement 36 verbunden ist. Das Hülsenantriebselement 36 hat die Gestalt eines elektrischen Getriebemotors. Mittels Wälzlager 37 ist die Welle 35 in einer längsverschiebbaren Hülse 38 gelagert. Die Hülse 38 ist durch eine Druckfeder 39 in Einspannrichtung der Hülse 6 belastet und verschiebbar im Gehäuseteil 9˝ der Bedienungsvorrichtung 9 gelagert.

Der Hülsenteller 34 besitzt eine zentrale Luftdurchtrittsbohrung 78 und darin ein zentrales Saugrohr 43. Das Saugrohr 43 ist durch eine Leitung, die beispielsweise flexibel sein kann, an ein steuerbares Ventil 80 angeschlossen. Das Ventil 80 kann wahlweise auf Absperrstellung und aus der Absperrstellung heraus entweder auf eine Saugluftquelle 41 oder auf eine Druckluftquelle 79 gestellt werden. Wird das Ventil 80 auf die Saugluftquelle 41 gestellt, so dient das Saugrohr 43 zum Ansaugen des mit einer Ablaufspule der Spulstelle 1 verbundenen Faden 16. Zu diesem Zweck ist das Saugrohr 43 in Richtung des Doppelpfeils 44 in dem Gehäuseteil 9′ verschiebbar gelagert und mit einer gegen das Hülseninnere gerichteten Ansaugöffnung 42 versehen. Soll der angesaugte Endabschnitt 76 des angesaugten Fadenendes im Verlauf der Herstellung der Fadenreserve oder nach dem Herstellen der Fadenreserve in das Hülseninnere eingebracht werden, wie es Fig. 6 zeigt, so wird das Ventil 80 auf die Druckluftquelle 79 gestellt.

Das Saugrohr 43 trägt mittels zweier Wälzlager 45, 46 eine rotierbare Hülsenaufnahmevorrichtung 47. Die Hülsenaufnahmevorrichtung 47 ist auf der linken Seite mit dem Hülsenteller 34 und einem den Hülsenteller übergreifenden gezahnten Kragen 48 verbunden. Auf dem rechten, gehäuseseitigen Ende ist die Hülsenaufnahmevorrichtung 47 als Ritzel 49 ausgebildet, das in ein Zahnrad 50 eines insgesamt mit 53 bezeichneten Rädergetriebes eingreift. Das Rädergetriebe 53 gehört zu einer insgesamt mit 54 bezeichneten Windungszähleinrichtung. Die Windungszähleinrichtung 54 besitzt einen Impulssensor 55, der auf das Zählen einer vorgewählten Anzahl Impulse einstellbar ist. Die Anzahl der Impulse ist der gewünschten Windungszahl der Fadenreserve verhältnisgleich. Vom Impulssensor 55 besteht eine Wirkverbindung 56 zum Hülsenantriebselement 36. Das Hülsenantriebselement 36 ist durch den Impulssensor 55 steuerbar. Mit Anlaufen des Hülsenantriebselements 36 fängt der Impulssensor 55 an zu zählen. Er schaltet das Hülsenantriebselement 36 aus, sobald er die vorgewählte Anzahl Impulse gezählt hat.

Zur Windungszähleinrichtung 54 gehört ferner eine mit einem Magneten 57 versehene Impulsscheibe 58, die mit einem weiteren Zahnrad 51 des Rädergetriebes 53 verbunden ist.

Die Vorrichtung 9 besitzt ferner eine Fadenleitautomatik, die insgesamt mit 59 bezeichnet ist. Die Fadenleitautomatik besitzt ein den Faden 16 gemäß Fig. 5 vom Hülsenrand 61 aus zum Anfangspunkt der ersten Windung 62 führendes Leitelement 63. Das Leitelement 63 besteht aus einem mit einer Sicke 64 versehenen Leitdraht, der an einem um die Schwenkachse 65 schwenkbaren Hebel 66 sitzt.

Zur Fadenleitautomatik 59 gehört außerdem eine Vorschubeinrichtung 67, bestehend aus einem Haken, der schwenkbar auf einer Stange 68 gelagert und durch eine Zugstange 69 schwenkbar ist. Die Vorschubeinrichtung 67 leitet den Faden 16 vom Anfangspunkt der ersten Windung 62 aus Windung neben Windung in Richtung auf den Hülsenrand 61 und über das Fadenende 70.

Die Vorrichtung 9 besitzt außerdem eine Trennvorrichtung 71 zum Kappen überschüssiger Fadenlänge. Die Trennvorrichtung 71 besitzt zwei gegenseitig gegeneinander schwenkbare Trennmesser 72, 73, die uber ein in der Trennvorrichtung 71 vorhandenes, hier nicht näher dargestelltes Rädergetriebe mittels einer Welle 74 steuerbar beziehungsweise scherenartig betätigkeit sind. Am Fadenende 70 wird die überschüssige Fadenlänge 70, beim Betätigen der Trennvorrichtung 71 gekappt und in das Saugrohr 43 hinein abgesaugt.

Das Bilden der Fadenreserve auf dem Hülsenende 60 der Hülse 6 (Fig. 3) geschieht zum Beispiel auf folgende Weise:
Zunächst fährt die Bedienungsvorrichtung 9, hier also die Kreuzspulenwechselvorrichtung, an die Spulstelle 1 heran und rastet an der Spulstelle ein. Sie hebt durch hier nicht dargestellte Mittel den Spulenrahmen 4 an, entfernt die eingespannte Kreuzspule und sorgt dafür, daß der Spulenrahmen 4 von der Nutentrommel 3 abgehoben bleibt, wie es Fig. 1 zeigt. Danach schwenkt der Arm 19 der Hülsengreifeinrichtung 17 um die Schwenkachse 18 im Uhrzeigersinn, worauf der Kopf 21 gegen den Uhrzeigersinn gedreht wird. Dann schwenkt der Arm 19 wieder in die in Fig. 1 dargestellte Lage zurück. Durch gegensinniges Drehen der Wellen 24 und 25 werden die Finger 26 bis 28 geöffnet, von oben und unten her an die im Hülsenmagazin 10 in vorderster Position liegende Hülse herangebracht. Die Finger ergreifen die Hülse, beispielsweise die in Fig. 1 dargestellte Hülse 6, und richten sie zur Längsachse 29 aus, wie es Fig. 1 zeigt.

Das Ventil 80 wird auf die Saugluftquelle 41 gestellt. Der von der Ablaufspule stammende Faden 16 wird jetzt durch geeignete Mittel der Ansaugöffnung 42 des Saugrohrs 43 vorgelegt. Er wird in das Saugrohr 43 hinein angesaugt und dort festgehalten, wie es Fig. 3 zeigt. Die Trennvorrichtung 71 ist geöffnet, die Fadenleitautomatik 59 ist noch außer Funktion.

Anschließend wird das Saugrohr 43 in Richtung des Doppelpfeils 44 nach links verschoben, so daß der Hülsenteller 34 sich gegen den rechten Hülsenrand 61 legt. Der Faden 16 wird dabei zwischen Hülsenrand 61 und Hülsenteller 34 eingeklemmt und festgehalten. Die Finger 26 bis 28 der Hülsengreifeinrichtung 17 halten immer noch die Hülse 6 fest. Durch weiteres Vorschieben des Saugrohrs 43 nach links kommt der linke Hülsenrand 61′ der Hülse 6 mit dem Hülsenteller 33 in Kontakt, wobei die Lagerhülse 38 gegen die Kraft der Druckfeder 39 ein kleines Stück zurückweicht. Hierdurch erhält die Hülse 6 die erforderliche Einspannkraft.

Anschließend tritt die Fadenleitautomatik 59 in Tätigkeit. Der Hebel 66 schwenkt gemäß Fig. 2 im Uhrzeigersinn um die Schwenkachse 65, so daß das Leitelement den Faden 16 erfaßt und gegen den Anfangspunkt der ersten Windung 62 leitet, wie es Fig. 5 andeutet. Zugleich wird durch Verschieben der Zugstange 69 nach links die Vorschubeinrichtung 67 in die Ausgangsposition gebracht, die Fig. 5 ebenfalls zeigt. Gemäß Fig. 4 folgt der Faden 16 jetzt einem Weg, der durch das Leitelement 63 und die Vorschubeinrichtung 67 vorgeschrieben ist. Währenddessen lösen sich die Finger 26 bis 28 von der Hülse 6, nachdem die Hülse 6 zwischen die Hülsenteller 33 und 34 eingespannt ist. Beim Einspannen leitet der gezahnte Kragen 48 das Fadenende über den Hülsenrand 61.

Zum Bilden der Fadenreserve kann jetzt das Hülsenantriebselement 36 eingeschaltet werden. Infolge getriebemäßiger Koppelung läuft dabei, abhängig von der Winkelgeschwindigkeit und dem Drehwinkel der Hülse 6, das Rädergetriebe 43 der Windungszähleinrichtung 54 und zugleich bewegt sich gesteuert die Zugstange 69 der Vorschubeinrichtung 67 nach rechts, so daß der Faden 16 Windung neben Windung von links nach rechts auf das rechte Hülsenende 60 aufgewickelt wird. Fig. 6 zeigt die fertige Fadenreserve 15 mit aus zeichnerischen Gründen nur wenigen, das Fadenende 70 überspulenden Windungen.

Sobald die vorgegebene Anzahl Windungen der Fadenreserve erreicht ist, schaltet der Impulssensor 55 das Hülsenantriebselement 36 wieder aus, so daß die Hülse 6 momentan zum Stillstand kommt.

Der Impulssensor 55 gibt aber auch einen Impuls an die hier nicht dargestellte Steuerautomatik der Bedienungsvorrichtung 9. In der Bedienungsvorrichtung 9 läuft daraufhin ein Kurvenscheibenpaket einer Steuervorrichtung an, die hier nicht näher dargestellt ist. Dieses Kurvenscheibenpaket steuert jetzt folgende Vorgänge:
Zunächst legen sich die Finger 26 bis 28 wieder an die Hülse 6 an, danach wird das Saugrohr 43 nach rechts zurückgezogen, so daß die Hülse 6 wieder von den Hülsentellern 33 und 34 freikommt, wie es Fig. 6 zeigt. Daraufhin wird die Trennvorrichtung 71 betätigt, um die überschüssige Fadenlänge 70′ abzutrennen und nur ein gewünschtes, kurzes Fadenende 70 übrigzulassen. Währenddessen wird die Vorschubeinrichtung 67 durch die Zugstange 69 ganz zurückgeschwenkt und damit außer Funktion gebracht. Auch das Leitelement 63 kann jetzt außer Kontakt mit dem Faden 16 gebracht werden.

Die Fadenreserve 62 ist nun gebildet. Das erwähnte Kurvenscheibenpaket steuert jetzt die Hülsengreifeinrichtung 17 folgendermaßen:
Der Arm 19 wird um einen gewissen Winkel im Uhrzeigersinn um die Schwenkachse 18 gedreht, so daß die Längsachse 29 der Hülse 6 in Übereinstimmung mit der Wickelachse 75 des Spulenrahmens 4 kommt. Dadurch gerät die bereits mit einer Fadenreserve versehene Hülse 6 zwischen die Hülsenteller 5 des Spulenrahmens 4, der sich daraufhin schließt und die Hülse 6 einspannt.

Gesteuert durch das erwähnte Kurvenscheibenpaket wird nun der Spulenrahmen 4 abgesenkt, so daß die Hülse 6 mit der rotierbaren Nutentrommel3 Kontakt aufnimmt, so daß der Wickelbetrieb beginnen kann. Zuvor lösen sich die Finger 26 bis 28 von der Hülse 6 und der Arm 19 schwenkt in die in Fig. 1 dargestellte Stellung zurück.

Die Bedienungsvorrichtung 9 hat nun ihre Arbeit erledigt. Sie löst sich von der Spulstelle 1 und fährt gegebenenfalls an eine andere Spulstelle weiter, um dort tätig zu werden.

Falls kein kurzes, sondern ein längeres Fadenende benötigt wird, kann alternativ die Trennvorrichtung 71 außer Funktion bleiben. Es kann beispielsweise der Impulssensor 55 beim Ausschalten des Hülsenantriebselements 36 das Ventil 80 auf die Druckluftquelle 79 umstellen, wodurch der Endabschnitt 76 (Fig. 6) des Fadenendes um den Hülsenrand 61 herumgeführt und in der Hülse 6 deponiert wird.

## Patentansprüche

1. Verfahren zum Herstellen einer Fadenreserve auf dem Hülsenende einer Kreuzspule, bestehend aus mehreren, nicht zum Kreuzspulenwickel gehörenden Windungen, wobei der Faden vom Hülsenrand aus bis zum Anfangspunkt der ersten Windung der Fadenreserve geleitet und dann der Faden in sich gegenseitig nicht überkreuzenden Windungen, das Fadenende kreuzend und festhaltend, in Richtung auf den Hülsenrand zu abgelegt wird,
**dadurch gekennzeichnet,**
daß der Faden in einer Länge von mindestens einigen Zentimetern in ein zentrales, in einem rotierbaren Hülsenteller angeordnetes Saugrohr eingesaugt, dann eine Hülse zwischen diesen und einen weiteren rotierbaren Hülsenteller eingespannt und dabei der Faden zwischen Hülsenteller und Hülsenrand festgehalten wird, daß, in bekannter Weise, der Faden vom Hülsenrand aus bis zum Ausgangspunkt der ersten Windung der Fadenreserve geleitet und die Fadenreserve aus einer vorgebbaren Anzahl von Windungen gebildet wird und daß anschließend entweder die Rotation der Hülse zum Stillstand gebracht, die Hülse ausgespannt und zum Hochwickeln der Kreuzspule an eine Hülsenaufnahmevorrichtung einer Spulstelle übergeben wird, oder vor dem Stillstand der Hülse eine Mehrzahl von Kreuzlagen des späteren Kreuzspulenwickels auf die Hülse aufgebracht und erst danach die Hülse ausgespannt und an eine Hülsenaufnahmevorrichtung einer die Kreuzspule hochwickelnden Spulstelle übergeben wird.

2. Verfahren nach Anspruch 1, dadurch gekennzeichnet, daß nach dem Ausspannen der Hülse der Faden zwischen Saugrohr und Hülsenrand gekappt und dabei ein maximal 1 cm langer, unter den überspulten Windungen der Fadenreserve herausragender Endabschnitt des Fadenendes gebildet, wird`

3. Verfahren nach Anspruch 1, dadurch gekennzeichnet, daß nach dem Einspannen der Hülse zwischen die rotierbaren Hülsenteller beziehungsweise vor der Übergabe der mit der Fadenreserve versehenen Hülse an die Hülsenaufnahmevorrichtung der Spulstelle der in das Saugrohr hinein eingesaugte, mindestens einige Zentimeter lange Endabschnitt des Fadenendes durch Umkehren der Saugrohrströmung in die Hülse eingebracht wird.

4. Vorrichtung zum Herstellen einer Fadenreserve auf dem Hülsenende einer Kreuzspule, die aus mehreren, nicht zum Kreuzspulenwickel gehörenden Windungen besteht, wobei der Faden von Hülsenrand bis zum Anfangspunkt der ersten Windung der Fadenreserve und dann in sich nicht überkreuzenden Windungen, das Fadenende kreuzen und festhalten, in Richtung auf den Hülsenrand zu, abgelegt ist, nach einem der Ansprüche 1 bis 3, dadurch gekennzeichnet,
a) daß die Vorrichtung (9) eine besondere Spuleinrichtung (30) besitzt, die nicht mit der Spuleinrichtung einer die Kreuzspule hochwickelnden Spulstelle (1) identisch ist,
b) daß die Spuleinrichtung (30) eine Antriebsvorrichtung (32) für die Hülse (6) besitzt,
c) daß die Antriebsvorrichtung (32) zwei rotierbar gelagerte Hülsenteller (33, 34) besitzt, von denen mindestens einer zwecks Aufnahme und Freigabe der Hülse (6) längsverschiebbar ist,
d) daß die Vorrichtung (9) eine Fadenleitautomatik (59) mit einem den Faden (16) vom Hülsenrand (61) aus zum Anfangspunkt der ersten Windung (62) führenden Leitelement (63) und einer den Faden (16) anschließenden Windung (62) neben Windung in Richtung auf den Hülsenrand (61) und über das Fadenende (70) leitenden Vorschubeinrichtung (67) aufweist und
e) daß sie eine Windungszähleinrichtung (54) zum Zählen der Windungen der Fadenreserve besitzt und
f) daß ein Hülsenantriebselement (36) der Antriebsvorrichtung (32) durch die Windungszähleinrichtung (54) steuerbar ist.

5. Vorrichtung nach Anspruch 4, dadurch gekennzeichnet, daß die Spuleinrichtung (30) zum Herstellen eines maximal 1 cm unter den überspulenden Windungen (62. 15) der Fadenreserve (15) herausragenden Endabschnittes (70) des Fadenendes eine in der Nähe des Hülsenrandes (61) operierende Trennvorrichtung (71) zum Kappen überschüssiger Fadenlänge (70') besitzt.

6. Vorrichtung nach Anspruch 4 oder 5, dadurch gekennzeichnet. daß einer der beiden rotierbaren Hülsenteller (34) ein zentrales, an eine Saugluftquelle (41) angeschlossenes und mit einer gegen das Hülseninnere gerichteten Ansaugöffnung (42) versehenes Saugrohr (43) zum Ansaugen eines mit der Ablaufspule einer Spulstelle (1) verbundenen Fadens (16) besitzt, aus dem nach dem Ansaugen und nach dem Einspannen der Hülse (6) zwischen die Hülsenteller (33. 34) die Fadenreserve (15) entsteht.

7. Vorrichtung nach Anspruch 4 oder 6, dadurch gekennzeichnet daß zum Deponieren des Endabschnittes (76) des Fadenendes im Inneren der Hülse (b) die beiden rotierbar gelagerten Hülsenteller (33. 34) Luftdurchtrittsbohrungen (77, 78) besitzen und daß das Saugrohr (43) ein wahlweise auf die Saugluftquelle (41), auf Absperrstellung und auf eine Druckluftquelle (79) stellbares Ventil (80) aufweist.

8. Vorrichtung nach einem der Ansprüche 4 bis 7, dadurch gekennzeichnet, daß sie Bestandteil einer fahrbaren, von Spulstelle zu Spulstelle (1) einer Kreuzspulen herstellenden Maschine wanderfähigen Bedienungsvorrichtung (9) ist und mit deren Hülsengreifeinrichtung (17) insofern zusammenarbeitet, als die Hülsengreifeinrichtung (17) eine leere Hülse (6) aus einem Hülsenmagazin (10) entnimmt und den Hülsentellern (33. 34) der Spuleinrichtung (30) vorlegt, während des Bildens der Fadenreserve (15) die Hülse (6) freigibt, danach wieder erfaßt und einer Hülsenaufnahmevorrichtung (4) einer Spulstelle (1) der Kreuzspulen herstellenden Maschine vorlegt.

## Claims

1. Method for producing a thread reserve on the tube end of a cross-wound bobbin, consisting of a plurality of turns not pertaining to the cross-wound coil, where the thread is conducted from the tube edge to the starting point of the first turn of the thread reserve and then the thread is laid in turns which do not cross one another, crossing and holding fast the thread end, in the direction towards the tube edge,
characterised in that the thread is sucked in a length of at least several centimetres into a central suction pipe arranged in a rotatable tube plate, then a tube is clamped in between the pipe and a further rotatable tube plate and thus the thread is held fast between tube plate and tube edge, in that in known manner the thread is conducted from the tube edge as far as the starting point of the first turn of the thread reserve and the thread reserve is formed from a predeterminable number of turns and in that then either the rotation of the tube is brought to a halt, the tube is unclamped and passed for the winding up of the cross-wound bobbin to a tube reception device of a winding station, or before the halting of the tube a plurality of cross-wound layers of the subsequent cross-wound coil is applied to the tube and only then is the tube released and transferred to a tube reception device of a winding station which winds up the cross-wound bobbin.

2. Method according to Claim 1, characterised in that after the unclamping of the tube the thread is cut short between suction pipe and tube edge and thus an end section of the thread end, 1 cm. long at maximum, is formed which protrudes under the overwound turns of the thread reserve.

3. Method according to Claim 1, characterised in that after the clamping in of the tube between the rotating tube plates or before the transfer of the tube provided with the thread reserve to the tube reception device of the winding station, the end section of the thread end, sucked into the suction pipe and at least several centimetres long, is brought into the tube by reversal of the suction pipe flow.

4. Device for producing a thread reserve on the tube end of a cross-wound bobbin, consisting of a plurality of turns not pertaining to the cross-wound coil, where the thread is conducted from the tube edge to the starting point of the first turn of the thread reserve and then the thread is laid in turns which do not cross one another, crossing and holding fast the thread end, in the direction towards the tube edge, according to one of Claims 1 to 3, characterised in that
a) the device (9) possesses a separate winding apparatus (30) which is not identical with the winding device of a winding station (1) which winds up the cross-wound bobbin,
b) the winding apparatus (30) possesses a drive device (32) for the tube (6),
c) the drive device (32) possesses two rotatably mounted tube plates (33, 34), at least one of which is longitudinally displaceable for the purpose of taking up and releasing the tube (6),
d) the device (9) comprises an automatic thread-guide system (59) with a guide element (63) guiding the thread (16) from the tube edge (61) to the starting point of the first turn (62) and a feed device (67) guiding the thread (16), adjoining turn (62) beside turn, in the direction towards the tube edge (61) and over the thread end (70),
e) it possesses a turn counting device (54) for counting the turns of the thread reserve and
f) a tube drive element (36) of the drive device (32) is controllable by the turn counting device (54).

5. Device according to Claim 4, characterised in that the winding apparatus (30) possesses, for the production of an end section (70) of the thread end protruding by a maximum of 1 cm. under the overwinding turns (62, 15) of the thread reserve, a cutter device (71) operating in the vicinity of the tube edge (61) for cutting off excessive thread length (70).

6. Device according to Claim 4 or 5, characterised in that one of the two rotatable tube plates (34) possesses a central suction pipe (43), connected to an air suction source (41) and provided with a suction opening (42) directed to the tube interior, for sucking a thread (16) connected with the supply yarn package of a winding station (1), from which thread, after the sucking in and after the clamping in of the tube (6) between the tube plates (33, 34), the thread reserve (15) is produced.

7. Device according to Claim 4 or 6, characterised in that for the depositing of the end section (76) of the thread end in the interior of the tube (b) the two rotatably mounted tube plates (33, 34) possess air passage bores (77, 78) and in that the suction pipe (43) comprises a valve (80) which can be set according to choice to the suction air source (41), to the shut-off position and to a compressed air source (79).

8. Device according to one of Claims 4 to 7, characterised in that it is a component of a mobile service apparatus capable of travelling from winding station to winding station (1) of a machine producing cross-wound bobbins and co-operates with the tube gripper device (17) thereof, in as much as the tube gripper device (17) takes an empty tube (6) from a tube magazine (10) and submits it to the tube plates (33, 34) of the winding apparatus (30), liberates the tube (6) during the formation of the thread reserve (15), thereafter grasps it again and submits it to a tube take-up device (4) of a winding station (1) of the machine which produces cross-wound bobbins.

## Revendications

1. Procédé pour réaliser, sur l'extrémité du tube d'une bobine croisée, une réserve de fil constituée de plusieurs enroulements ne faisant pas partie du bobinage de la bobine croisée, le fil étant, depuis le bord du tube, amené jusqu'au point de départ du premier enroulement de la réserve de fil, et le fil étant ensuite déposé en direction du bord du tube en enroulements ne se croisant pas entre eux, en croisant et maintenant l'extrémité du fil,
**caractérisé** en ce que le fil est aspiré sur une longueur d'au moins quelques centimètres dans un tuyau d'aspiration central, disposé dans un plateau de tube rotatif, puis un tube est serré entre ce plateau et un autre plateau de tube rotatif et le fil est maintenu fixé entre le plateau de tube et le bord du tube, en ce que, d'une manière connue, le fil est amené, depuis le bord du tube, jusqu' au point de départ du premier enroulement de la réserve de fil, et la réserve de fil est formée avec un nombre prédéterminable d'enroulements, et en ce qu'ensuite, soit on arrête la rotation du tube, on desserre le tube et on le transfère, en vue d'embobiner la bobine croisée, sur un dispositif récepteur de tube d'un poste de bobinage, soit on dépose sur le tube, avant son arrêt, plusieurs couches croisées du bobinage ultérieur de la bobine croisée, et ce n'est qu'ensuite qu'on desserre le tube et qu'on le transfère sur un dispositif récepteur de tube d'un poste de bobinage embobinant la bobine croisée.

2. Procédé selon la revendication 1, caractérisé en ce qu'à la suite du desserrage du tube le fil est rabattu entre le tuyau d'aspiration et le bord du tube, en formant une partie terminale de l'extrémité du fil, longue d'au plus 1 cm, qui dépasse vers l'extérieur en dessous des enroulements superposés de la réserve de fil.

3. Procédé selon la revendication 1, caractérisé en ce qu'à la suite du serrage du tube entre les plateaux de tube rotatifs, ou encore avant le transfert du tube muni de la réserve de fil au dispositif récepteur de tube du poste de bobinage, la partie terminale de l'extrémité du fil, longue d'au moins quelques centimètres, qui avait été aspirée à l'intérieur du tuyau d'aspiration, est introduite dans le tube par inversion du flux du tuyau d'aspiration.

4. Dispositif pour réaliser, sur l'extrémité du tube d'une bobine croisée, une réserve de fil constituée de plusieurs enroulements ne faisant pas partie du bobinage de la bobine croisée, le fil étant, depuis le bord du tube, amené jusqu'au point de départ du premier enroulement de la réserve de fil, puis déposé, en direction du bord du tube, en enroulements ne se croisant pas entre eux, en croisant et maintenant l'extrémité du fil, selon l'une des revendications 1 à 3, caractérisé
a) en ce que le dispositif (9) possède un dispositif de bobinage particulier (30), qui n'est pas identique au dispositif de bobinage d'un poste de bobinage (1) embobinant la bobine croisée,
b) en ce que le dispositif de bobinage (30) possède un dispositif d'entraînement (32) pour le tube (6),
c) en ce que le dispositif d'entraînement (32) possède deux plateaux de tube (33, 34) montés rotatifs, dont au moins un est longitudinalement coulissant afin de recevoir et dégager le tube (6),
d) en ce que le dispositif (9) présente un mécanisme automatique de guidage de fil (59), avec un élément directeur (63) guidant le fil (16) depuis le bord (61) du tube jusqu' au point de départ du premier enroulement (62), et avec un dispositif d'avance (67) guidant un enroulement, qui se trouve à côté de l'enroulement (62) se raccordant au fil (16), en direction du bord (61) du tube et au-dessus de l'extrémité (70) du fil, et
e) en ce qu'il possède un compteur d'enroulements (54) pour compter les enroulements de la réserve de fil, et
f) en ce qu'un élément d'entraînement de tube (36) du dispositif d'entraînement (32) peut être commandé par le compteur d'enroulements (54).

5. Dispositif selon la revendication 4, caractérisé en ce que le dispositif de bobinage (30), afin de réaliser une partie terminale (70) de l'extrémité du fil dépassant d'au plus 1 cm en dessous des enroulements superposés (62, 15) de la réserve de fil (15), possède un dispositif séparateur (71) agissant à proximité du bord (61) du tube pour rabattre la longueur de fil excédentaire (70').

6. Dispositif selon la revendication 4 ou 5, caractérisé en ce qu'un des deux plateaux de tube rotatifs (34) possède un tuyau d'aspiration central (43), raccordé à une source d'air d'aspiration (41) et muni d'une ouverture d'aspiration (42) dirigée vers l'intérieur du tube, pour aspirer un fil (16), relié à la bobine débitrice d'un poste de bobinage (1), à partir duquel est produite, à la suite de l'aspiration et à la suite du serrage du tube (6) entre les plateaux de tube (33, 34), la réserve de fil (15).

7. Dispositif selon la revendication 4 ou 6, caractérisé en ce que les deux plateaux de tube montés rotatifs (33, 34) possèdent des perçages de passage d'air (77, 78) pour déposer la partie terminale (76) de l'extrémité du fil à l'intérieur du tube (6), et en ce que le tuyau d'aspiration (43) présente un distributeur (80) réglable sélectivement sur la source d'air d'aspiration (41), en position d'isolement, et sur une source d'air de refoulement (79).

8. Dispositif selon l'une des revendications 4 à 7, caractérisé en ce qu'il fait partie d'un dispositif de manoeuvre mobile (9), pouvant se déplacer d'un point de bobinage (1) à l'autre d'une machine réalisant des bobinages croisés, et coopère avec le preneur de tubes (17) de ce dispositif (9) dans la mesure où le preneur de tubes (17) prélève un tube vide (6) d'un magasin de tubes (10) et le présente aux plateaux de tube (33, 34) du dispositif de bobinage (30), relâche le tube (6) pendant la formation de la réserve de fil (15), puis le reprend et le présente à un dispositif récepteur de tube (4) d'un poste de bobinage (1) de la machine réalisant des bobinages croisés.
